# EUROPÄISCHE PATENTSCHRIFT

(11) **EP 1 385 649 B1**
(45) Veröffentlichungstag und Bekanntmachung des Hinweises auf die Patenterteilung: **06.09.2006**
(21) Anmeldenummer: 02732422.7
(22) Anmeldetag: 13.05.2002
(51) Int. Cl.: B21D 39/03

(54) **WERKZEUG ZUM MECHANISCHEN VERBINDEN VON PLATTEN**
TOOL FOR THE MECHANICAL CONNECTION OF PLATES
OUTIL SERVANT A RELIER DES PLAQUES D'UN POINT DE VUE MECANIQUE

(30) Priorität: 11.05.2001 DE 10123007
(43) Veröffentlichungstag der Anmeldung: 04.02.2004
(73) Patentinhaber: Tox Pressotechnik GmbH & Co. KG, 88250 Weingarten (DE)
(72) Erfinder: RAPP, Eugen, 88276 Berg (DE)
(74) Vertreter: Schuster, Gregor
(86) Internationale Anmeldenummer: PCT/DE2002/001711
(87) Internationale Veröffentlichungsnummer: WO 2002/092256

(56) Entgegenhaltungen:
- DE-A- 19 700 627
- DE-A- 19 913 695
- US-A- 4 831 711
- US-A- 5 177 861
- US-A- 5 884 386
- PATENT ABSTRACTS OF JAPAN vol. 1999, no. 01, 29. Januar 1999 (1999-01-29) -& JP 10 277668 A (KURODA PRECISION IND LTD), 20. Oktober 1998 (1998-10-20)

## Beschreibung

### Stand der Technik

Die Erfindung geht aus von einem Werkzeug zum mechanischen Bearbeiten von Platten zu deren Miteinanderverbinden (Durchsetzfügen odgl.) mittels einem Stempel und einer Matrize nach der Gattung der Ansprüche 1 und 2.

Durch die US-Patentschrift 5,177,861 ist ein derartiges Werkzeug bekannt, allerdings mit der Zielsetzung ein neues Verbindungsverfahren zu entwickeln, was flüssigkeitsdicht macht, eine gute Verbindung herstellt und optisch attraktiv ist. Um dies zu erreichen ist jenes Werkzeug sehr aufwendig gestaltet. Die Seitenwände der Ausnehmung der Matrize weisen eine radiale Nachgiebigkeit auf, wobei die Lagerung der die Seitenwände der Matrize darstellenden Segmente auch die hohen Tiefziehkräfte aufnehmen muss, wobei eine solche Schwenklagerung empfindlich ist. Die Matrize ist laut Ausführungen in dieser US-Patentschrift insgesamt gehärtet ausgebildet, was bei Werkzeugen dieser Art, im Vergleich zu der sie tragenden Werkzeugaufnahme, ohnehin meist der Fall ist. Die Bleche werden zuerst mit Hilfe von Zapfen und Matrize ohne Durchstoßen tiefgezogen und es wird danach der Rand des Bodens der tiefgezogenen Blechabschnitte radial gegen die nachgiebigen Wände verguetscht, wodurch eine dichte Verankerung entsteht, die äußerlich ähnlich wie ein Niet aussieht, was natürlich auch optische Vorteile hat. Da beim radialen Verquetschen die Seitenwände auf der den Blechen zugewandten Seite auseinandergeschwenkt werden, ergibt sich allerdings eine schwer kontrollierbare Verschiebung der Auflage der Bleche an der Matrize.

Bei einem anderen bekannten dem Durchsetzfügen dienenden Werkzeug (DE-PS 3710929), weist der Stempel einen Zapfen kleineren Durchmessers auf, durch den miteinander zu verbindende Platten in eine Sackbohrung einer Matrize tiefgezogen und verquetscht werden, um so eine feste Verbindung zwischen den Platten zu erzielen. Es sind auch andere Verfahren bekannt, bei denen aus Stempel und Matrize bestehende Werkzeuge eingesetzt werden, die zum Pressen, Stanzen odgl. von Platten dienen, u.a. auch zum Verbinden von Teilen an Platten (DE OS 19913695).

So ist es auch bekannt, bei einer Fügeverbindung stempelseitig und/oder matrizenscitig die Werkzeuge d.h. Stempel und Matrize stark abzukühlen, um dadurch auch Platten miteinander verbinden zu können, die zumindest teilweise aus Polymeren bestehen oder Polymere enthalten (DE-OS 19752201). Hierdurch wird bei der Verarbeitung von Platten aus viskoseelastischen Werkstoffen, wie Polymeren, Kautschuk usw. mit anderen Werkstoffen, wie beispielsweise Metall, erreicht, dass ähnliche physikalische Vorraussetzungen bestehen, die dann eine solche Verbindung ermöglichen. Derartige mehrteilige Werkzeuge sind natürlich aufwendig und werden nur bei entsprechendem Zweck bzw. entsprechender Notwendigkeit eingesetzt.

Bei wieder einem anderen bekannten Verfahren (DE-OS 10006789), wird besonders auf die Aufnahme des Werkzeuges insgesamt, also des Stempels oder der Matrize, in der Werkzeugaufnahme der Werkzeugmaschine geachtet, mit dem Ziel einer günstigen Auswechslung dieser Werkzeuge, wofür eine entsprechende radiale Verschiebbarkeit vorgesehen ist.

Die Standzeit der dabei eingesetzten Werkzeuge entspricht dem Einsatz und den Anforderungen des Werkzeugmaterials und ist in vielen Fällen unbefriedigend niedrig. Um den geltenden Standard zu erreichen, ist der Aufwand für die Herstellung der Werkzeuge sehr hoch, da diese insgesamt eine entsprechende Härte im beanspruchten Bereich aufweisen müssen (US-PS 5,177,861). Andererseits können solche Härten zum Brechen des Werkzeugs führen, besonders dann, wenn eine oft erforderliche erhebliche Längserstreckung quer zur Arbeitsrichtung desselben gegeben ist. Wegen der Halterung ist zudem eine Mindestlängserstreckung in Arbeitsrichtung erforderlich, d.h., dass aufgrund dieser Gegebenheiten Stempel und Matrize, bei einer solchen für eine hohe Standzeit erforderlichen Härte, eine gewisse Bruchneigung aufweisen, wobei ein solcher Bruch verheerende Folgen haben kann. Besonders dann, wenn das Werkzeug in der Serienproduktion bei der Verbindung von Blechen bei Kraftfahrzeugen eingesetzt wird, haben solche Mängel verheerende Folgen.

### Der Erfindung zugrundeliegende Aufgabe

Angestrebt ist ein Werkzeug mit optimaler Lebensdauer, bei äußerst günstiger Härte und nur geringer Bruchneigung.

### Die Erfindung und Ihre Vorteile

Das erfindungsgemäße Werkzeug mit den kennzeichnenden Merkmalen des Anspruchs 1 bzw. 2 hat den Vorteil, dass nur der Teil, der tatsächlich für die Bearbeitung erforderlich ist, nämlich der Einsatzteil die gewünschte Härte aufweist und aufgrund seiner Ausgestaltung weniger oder keine Bruchbeanspruchung erfährt, während der andere Teil, nämlich der Aufnahmeteil, entsprechend seinem Zweck aus weicherem und elastischerem Material bestehen kann. Trotz der Zweiteilung von Matrize und/oder stempel in Aufnahmeteil und Einsatzteil ist der Herstellungsaufwand des kompletten Werkzeugs, insbesondere in Abwägung des oben beschriebenen Risikos, günstiger als beim vergleichbaren Stand der Technik. Hinzu kommt, dass die besonders die Arbeitskräfte übertragenden Querschnitte von Matrize und/oder Stempel größer sind, als die des Einsatzteils, so dass bei der Erfindung vorteilhafterweise zur Kraftübertragung größere Querschnitte aus elastischerem Material vorhanden sein können und zur eigentlichen Plattenbearbeitung kleinere Querschnitte dienen, mit entsprechender Materialhärte.

Je nach Art des Werkzeugs kann die Erfindung somit entweder auf der Stempelseite oder auf der Matrizenseite, oder auf beiden Seiten, Anwendung finden.

Bei der Gestaltung der Erfindung sind Stempel und/oder Matrize quer zur Antriebsrichtung (zur Arbeitsrichtung) geteilt ausgebildet, um dadurch einen ausreichenden Formschluss bzw. damit gegebenen Kraftschluss zu erzielen. Hierbei ist es unproblematisch, die in Arbeitsrichtung einander gegenüberliegenden Flächen von Einsatzteil und Aufnahmeteil so groß zu gestalten, dass keine Überbeanspruchung, vor allem an der Fläche des Aufnahmeteils, entsteht.

Nach einer vorteilhaften Ausgestaltung der Erfindung weisen die Seitenwände der als Sacköffnung ausgebildeten Ausnehmung einen radialen Abstand zu den Mantelflächen des Zapfens des Stempels auf und verlaufen in Bewegungsrichtung des Stempels. Eine solche Gestaltung und Zuordnung von Stempel und Matrize ist an sich bekannt (EP 0215449), allerdings mit den Eingangs genannten Nachteilen des Standes der Technik. Durch den Einsatz der Erfindung wird hier ein erheblicher Fortschritt erzielt, da bekanntlich beim Tiefziehen und nachfolgenden Verquetschen der Plattenanteile die in Arbeitsrichtung gehende Belastung außerordentlich hoch ist, hingegen die radialen Widerstandskräfte wesentlich geringer sein können.

Die formschlüssige Verbindung zwischen Einsatzteil und Aufnahmeteil erfolgt vorteilhafterweise, in dem die Ausnehmung als Bohrung odgl. ausgebildet ist, in welche das entsprechende Einsatzteil mit dem ihm zugewandten Ende einsteckbar bzw. einsetzbar ist. Hierbei können die Kanten des Einsatzteils abgeschrägt oder abgerundet sein, um ein einfacheres Einführen zu erzielen.

Nach einer vorteilhaften Ausgestaltung der Erfindung ist die formschlüssige Verbindung zwischen Einsatzteil und Aufnahmeteil als Pressverbindung ausgebildet, d. h. dass eine radiale Pressung zwischen Innenwand der Ausnehmung und Mantelfläche des Einsatzteils besteht.

Nach einer zusätzlichen vorteilhaften Ausgestaltung der Erfindung ist die Verbindung zwischen Aufnahmeteil und Einsatzteil verdrehschlüssig ausgebildet. Diese Drehschlüssigkeit kann durch einfaches Abflachen des der Aufnehmung zugrunde liegenden Kreisquerschnitts erzielt werden.

Nach einer anderen speziellen Ausgestaltung der Erfindung dient das Werkzeug zum nietartigen Verbinden von Bauteilen wie Platten, Bolzen, Muttern odgl., mit einer Platte unter Verwendung eines dem Werkzeugstempel vorgeschalteten, in die Platte pressbaren verlorenen Stempels welches durch den als Werkzeugstempel dienenden Einsatzteil eingetrieben wird und der nach der Bearbeitung in der Platte verbleibt (DE-OS 19913695).

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist in der Zeichnung dargestellt und wird im Folgenden näher beschrieben. Es zeigen:
- Figur 1: einen Teillängsschnitt durch Stempel, Matrize und Werkzeughalter in Explosionsdarstellung, zum Teil entsprechend der Linie I-I in Figur 2 und
- Figur 2: einen Querschnitt entsprechend der Linie II-II in Figur 1.

### Beschreibung des Ausführungsbeispiels

In der Zeichnung ist das erfindungsgemäße Werkzeug mit Werkzeughaltern in Explosionsdarstellung, aber ohne die Aufnahme derselben in der Werkzeugmaschine selbst, gezeigt, wobei zwischen einem Stempel 1 und einer Matrize 2 zwei miteinander zu verbindende Bleche 3 angeordnet sind. Um die Bleche miteinander zu verbinden, wird der Stempel 1 nach unten betätigt und zieht mit einem an seinem Ende angeordneten Zapfen 4 die entsprechend beaufschlagten Abschnitte der Bleche 3 in eine Ausnehmung 5 der Matrize 2, um bei Fortsetzung des Hubes diese tief gezogenen Blechabschnitte auch radial zu zerquetschen, so dass ein Hintereinandergreifen der tiefgezogenen und zerquetschten Plattenabschnitte erfolgt, wodurch durch dieses Durchsetzfügen eine feste Verbindung zwischen den Platten 3 entsteht.

Der Stempel 1 ist über einen Werkzeughalter 6 in der hier nicht dargestellten Werkzeugmaschine angeordnet und besteht aus zwei Teilen, nämlich einem Aufnahmeteil 7 und einem den Zapfen 4 aufweisenden Einsatzteil 8. Auf Grund der höheren Beanspruchung weist der Einsatzteil 8 mit Zapfen 4 eine wesentlich höhere Härte auf, als der auch auf Grund seines größeren Querschnitts geringer beanspruchte Aufnahmeteil 7, bzw. als die Werkzeughalterung 6. Aufnahmeteil 7 und Einsatzteil 8 sind über eine Pressverbindung 9 miteinander verbunden, wobei das obere Ende des Einsatzteils 8 in eine Ausnehmung 10 des Aufnahmeteils 7 formschlüssig gesteckt ist und geeignet ist, hohe Kräfte aufzunehmen. Als Verdrehsicherung zwischen Einsatzteil 8 und Aufnahmeteil 7 dient eine Abflachung 11, an dem in die Ausnehmung 10 ragende Endabschnitt des Einsatzteils 8.

Auch die Matrize 2, die ebenfalls in einer Werkzeughalterung 6 angeordnet ist, ist zweiteilig ausgebildet, bestehend aus einem die Ausnehmung 5 aufweisenden Aufnahmeteil 12 und einem in die Ausnehmung 5 gepressten Stopfen 13, der zur besseren Einführung in die Ausnehmung 5 an seiner Unterseite eine Abkantung 14 aufweist. An seiner Oberseite kann ebenfalls eine Abkantung 15 vorgesehen sein, so dass endgültig eine für die Fertigung vorteilhafte *Sicke* 16 entsteht. Der verbleibende Rest der Ausnehmung 5 dient in bekannter Weise als Tiefziehöffnung 17 der Matrize 2. Der Boden dieser Tiefziehöffnung 17 wird somit durch den Stopfen 13 gebildet, der ebenfalls eine wesentlich größere Materialhärte aufweist, als der Aufnahmeteil 12 dieser Matrize.

Die Werkzeughalterung 6 weist jeweils ein mit der Werkzeugmaschine verbundenes Sockelteil 18 auf, in welches Stempel 1, bzw. Matrize 2 eingesetzt werden und durch Überwurfmuttern 19, bzw. Federteller 20, sowie Federn 21 in ihrer Arbeitslage gehalten werden.

### Bezugszahlenliste

- 1: Stempel
- 2: Matrize
- 3: Bleche
- 4: Zapfen
- 5: Ausnehmung
- 6: Werkzeug
- 7: Aufnahmeteil
- 8: Einsatzteil
- 9: Presssteckverbindung
- 10: Ausnehmung
- 11: Abflachung
- 12: Aufnahmeteil
- 13: Stopfen
- 14: Abkantung
- 15: Abkantung
- 16: Sicke
- 17: Matrizenöfnung
- 18: Sockelteil
- 19: Überwurfmuttern
- 20: Federteller
- 21: Feder

## Patentansprüche

1. Werkzeug zur mechanischen Bearbeitung von Platten (3) odgl., zu deren Miteinanderverbinden bzw. zum nietartigen Verbinden von Bauteilen mit Platten durch Durchsetzfügen odgl, mit einem Stempel (1) und einer Matrize (2),
welche jeweils an ihren den Platten (3) abgewandten Enden in einer Werkzeugaufnahme einer Werkzeugmaschine gehaltert sind, wobei jeweils den Platten (3) zugewandt am Stempel (1) ein Zapfen (4) vorhanden ist und in der mehrteilig ausgebildeten Matrize (2) eine Ausnehmung (5) angeordnet ist,
**dadurch gekennzeichnet,**
- **dass** die Ausnehmung in der Matrize (2) als Sacköffnung mit unnachgiebigen Seitenwänden ausgebildet ist;
- dass die Matrize (2) zweiteilig ausgebildet ist, in dem als Boden der Sacköffnung in einem Aufnahmeteil (12) ein Einsatzteil (13) angeordnet ist, welches aus härterem Material besteht als der Aufnahmeteil (12) und
- **dass** dieser Einsatzteil (13) auf der den Platten (3) abgewandten Seite formschlüssig in der Sacköffnung (5) angeordnet ist.

2. Werkzeug insbesondere nach Anspruch 1 zur mechanischen Bearbeitung von Platten (3) odgl., zu deren Miteinanderverbinden bzw. zum nietartigen Verbinden von Bauteilen mit Platten durch Durchsetzfügen odgl, mit einem Stempel (1) und einer Matrize (2),
welche jeweils an ihren den Platten (3) abgewandten Enden in einer Werkzeugaufnahme einer Werkzeugmaschine gehaltert sind, wobei jeweils den Platten (3) zugewandt am Stempel (1) ein Zapfen (4) vorhanden ist und in der mehrteilig ausgebildeten Matrize (2) eine Ausnehmung (5) angeordnet ist, **gekennzeichnet durch** folgende Merkmale:
- der Stempel (1) ist zweiteilig ausgebildet, mit einem der unmittelbaren Bearbeitung der Platten dienenden und den Zapfen (4) aufweisenden Einsatzteil (8);
- der Einsatzteil (8) ist auf der den Platten (3) abgewandten Seite formschlüssig in einer Ausnehmung (10) des Aufnahmeteils (7) gehaltert und
- der Einsatzteil (8) besteht aus härterem Material als der Aufnahmeteil (7).

3. Werkzeug nach Anspruch 1 oder 2,
**dadurch gekennzeichnet,**
**dass** die Seitenwände als Sacköffnung ausgebildeten Ausnehmung (5) der Matrize (2) einen radialen Abstand zu den Mantelflächen des Zapfens (4) des Stempels (1) aufweisen und in Bewegungsrichtung des Stempels (1) verlaufen.

4. Werkzeug nach einem der vorherigen Ansprüche,
**dadurch gekennzeichnet,**
**dass** die formschlüssige Verbindung zwischen Einsatzteil (8, 13) und Aufnahmeteil (7, 12) als Pressverbindung ausgebildet ist.

5. Werkzeug nach einem der vorherigen Ansprüche,
**dadurch gekennzeichnet,**
**dass** die Verbindung zwischen Aufnahmeteil (7, 12) und Einsatzteil (8, 13) verdrehschlüssig ist.

6. Werkzeug nach einem der vorherigen Ansprüche zum nietartigen Verbinden von Bauteilen wie Platten, Bolzen, Muttern odgl. mit einer Platte, **gekennzeichnet durch** die Verwendung eines dem Werkzeugstempel vorgeschalteten, in die Platte pressbaren verlorenen Stempels, welches **durch** den als Werkzeugstempel dienenden Einsatzteil eingetrieben wird.

## Claims

1. A tool for the mechanical connection of plates (3) or the like, for their interconnection or for the connection of components to plates by rivets, by continuous joining or the like, with a stamp (1) and a die (2), each of which are supported at their ends facing away from the plates (3) in a tool holder of a machine tool, wherein a pin (4) is provided for each stamp (1) facing the plates (3), and a recess (5) is arranged in the die (2) formed of several parts, **characterised in that**
- the recess in the die (2) is designed as a bag opening with inflexible lateral walls;
- the die (2) is designed in two parts, in which an insert part (13) is arranged in a receiving part (12) as the bottom of the bag opening, which part consists of harder material than the receiving part (12), and
- this insert part (13) is clamped in the bag opening (5) on the side facing away from the plates.

2. The tool according to Claim 1 in particular, for the mechanical connection of plates (3) or the like, for their interconnection or for the connection of components to plates by rivets, by continuous joining or the like, with a stamp () and a die (2), each of which are supported at their ends facing away from the plates (3) in a tool holder of a machine tool, wherein a pin (4) is provided for each stamp (1) facing the plates (3), and a recess (5) is arranged in the die (2) formed of several parts, **characterised by** the following features:
- the die (1) is designed in two parts, with an insert part (8) used for direct connection of the plates and having the pin (4), and
- the insert part (8) consists of harder material than the holder (7).

3. The tool according to Claim 1 or 3, **characterised in that** the lateral walls of the recess (5) of the die (2), designed as a bag opening, have a radial distance from the surface areas of the pin (4) of the stamp (1), and run in the direction of movement of the stamp (1).

4. The tool according to any one of the preceding claims, **characterised in that** the positive connection between the insert part (8, 13) and the holder (7, 12) is designed as a press connection.

5. The tool according to any one of the preceding claims, **characterised in that** the connection between the holder (7, 12) and the insert part (8, 13) is torsion resistant.

6. The tool according to any one of the preceding claims for connecting components such a plates, bolts, nuts or the like, by rivets, to a plate, **characterised by** the use of a lost stamp that can be pressed into the plate and connected in series to the tool stamp, which lost stamp is driven in by the insert part serving as the tool stamp.

## Revendications

1. Outil pour le traitement mécanique de plaques (3) ou similaires, pour les relier entre elles ou pour la liaison du type d'un rivetage d'éléments de construction avec des plaques, par assemblage traversant ou similaire, avec un poinçon (1) et une matrice (2),
qui respectivement sur leurs extrémités opposées aux plaques (3) sont maintenus dans un porte-outil d'une machine-outil, respectivement un poinçon (1), un tourillon (4) étant présents et dirigés vers les plaques (3) et dans la matrice (2) conçue en monobloc duquel est ménagé un évidement (5),
**caractérisé en ce que**
- l'évidement dans la matrice (2) est conçu en tant que trou borgne avec des parois latérales indéformables,
- la matrice (2) est conçue en deux éléments, **en ce que** un élément rapporté (13) en matériau plus dur que l'élément de logement (12) est disposé dans un élément de logement (12), pour faire office de fond pour le trou borgne et
- sur le côté opposé aux plaques, cet élément rapporté (13) est disposé par complémentarité de forme dans le trou borgne (5).

2. Outil, notamment selon la revendication 1,
pour le traitement mécanique de plaques (3) ou similaires, pour les relier entre elles ou pour la liaison du type d'un rivetage d'éléments de construction avec des plaques, par assemblage traversant ou similaire, avec un poinçon (1) et une matrice (2),
qui respectivement sur leurs extrémités opposées aux plaques (3) sont maintenus dans un porte-outil d'une machine-outil, respectivement un poinçon (1), un tourillon (4) étant présents et dirigés vers les plaques (3) et dans la matrice (2) conçue en monobloc duquel est ménagé un évidement (5),
**caractérisé par** les attributs suivants :
- le poinçon (1) est conçu en deux éléments, avec un élément rapporté (8) destiné au traitement direct des plaques et comportant le tourillon (4) ;
- sur le côté opposé aux plaques (3), l'élément rapporté (8) est maintenu par complémentarité de forme dans un évidement (10) de l'élément de logement (7) et
- l'élément rapporté (8) est en un matériau plus dur que l'élément de logement (7).

3. Outil selon la revendication 1 ou 2,
**caractérisé en ce qu'**en tant qu'évidement (5) conçu comme un trou borgne dans la matrice (2), les parois latérales présentent une distance radiale par rapport aux surfaces d'enveloppe du tourillon (4) du poinçon (1) et s'étendent dans le sens de déplacement du poinçon (1).

4. Outil selon l'une quelconque des revendications précédentes,
**caractérisé en ce que** la liaison par complémentarité de forme entre l'élément à insérer (8, 13) et l'élément de réception (7, 12) est conçue en tant que liaison à ajustement serré.

5. Outil selon l'une quelconque des revendications précédentes,
**caractérisé en ce que** la liaison entre l'élément de logement (7, 12) et l'élément rapporté (8, 13) est anti-torsion.

6. Outil selon l'une quelconque des revendications précédentes, pour la liaison du type d'un rivetage d'éléments de construction comme des plaques, des boulons, des écrous ou similaires avec une plaque,
**caractérisé par** l'utilisation d'un poinçon perdu, situé en amont du poinçon d'outil et pouvant être pressé dans la plaque, que l'on enfonce à l'aide de l'élément rapporté faisant office de poinçon d'outil.
